# FASCICULE DE BREVET EUROPEEN

(11) **EP 0 262 275 B1**
(45) Date de publication et mention de la délivrance du brevet: **16.05.1990**
(21) Numéro de dépôt: 86402164.7
(22) Date de dépôt: 02.10.1986
(51) Int. Cl.: A47K 13/10

(54) **Dispositif de nettoyage pour le siège d'une cuvette de cabinet d'aisances**
Vorrichtung zum Säubern eines Klosettsitzes
Toilet seat cleaning device

(43) Date de publication de la demande: 06.04.1988
(73) Titulaire: Nelva-Pasqual, Yves, F-78220 Viroflay (FR); Alain, Denis, F-78480 Verneuil s/Seine (FR)
(72) Inventeur: Nelva-Pasqual, Yves, F-78220 Viroflay (FR); Alain, Denis, F-78480 Verneuil s/Seine (FR)
(74) Mandataire: Cuer, André

(56) Documents cités:
- DE-A- 3 127 890
- FR-A- 2 543 594
- FR-A- 2 580 310

## Description

La présente invention concerne d'une façon générale les dispositifs de nettoyage de sièges de cuvettes de cabinets d'aisance.

On connaît déjà dans le domaine un certain nombre de brevets enseignant des dispositifs destinés au nettoyage plus ou moins automatique des sièges (autrement appelés "lunettes") de cuvettes de cabinets d'aisance.

Les brevets FR-A-2 316 905 et FR-A-2 525 254 enseignent tous deux des dispositifs destinés au nettoyage séquentiel et entièrement automatique de sièges de cuvettes. Plus précisément, plusieurs sièges sont acheminés par des moyens d'entraînement selon un trajet complexe dans une armoire de forte taille, dans laquelle sont prévus des moyens de nettoyage à brosses et aspersion d'eau ainsi que des moyens de séchage. Ainsi, un ou plusieurs sièges sont nettoyés pendant qu'un autre siège repose sur la cuvette pour une utilisation normale de celle-ci.

Les dispositifs enseignés dans ces brevets sont cependant d'une très grande complexité et d'un coût de revient élevé, notamment par le grand nombre de pièces mécaniques en mouvement qu'ils mettent en jeu. Le fait d'utiliser plusieurs sièges augmente encore cette complexité et ce coût. Par ailleurs, la grande complexité des dispositifs de ces brevets est encore liée au fait que l'on a cherché à effectuer l'entraînement des divers organes mécaniques à l'aide de la poussée d'Archimède sur un corps immergé dans le réservoir de chasse. Cette solution technique paraît cependant en l'espèce peu raisonnable.

On connaît en outre par les brevets FR-A-2 298 651 et 2 103 023 des dispositifs qui sont agencés pour venir coiffer le siège d'une cuvette de cabinet d'aisance après utilisation de celui-ci. Ainsi, un rabattant équipé de moyens de nettoyage à liquide est amené sur le siège en position horizontale. Des moyens à joints sont prévus pour assurer une étanchéité avec les bords latéraux extérieurs du siège.

De tels dispositifs sont cependant désavantageux en ce qu'ils exigent une ou plusieurs interventions manuelles de l'usager (entre autres, manoeuvre du rabattant), et en ce que les risques de fruite sont néanmoins élevés.

On a également décrit par ailleurs dans le brevet FR-A 2 543 594 un dispositif de nettoyage automatique d'abattants de cuvette d'aisance avec commande hydraulique des opérations successives de convoyage des abattants et de lavage. Toutefois, dans ce système, les mouvements du siège et de la trappe d'accès sont actionnés indépendamment et l'on met en oeuvre des moyens mécaniques nombreux et complexes ainsi que des vérins hydrauliques soumis, en fonctionnement, à la pression de l'eau, laquelle - comme on le sait - est très variable en temps et selon les lieux.

L'invention vise à pallier les inconvénients susvisés de l'art antérieur et à proposer un dispositif de nettoyage du siège de cuvette de cabinet d'aisances qui soit d'un fonctionnement tout à fait simple et fiable, et ce avec un encombrement réduit.

Un autre objet de l'invention vise à proposer un dispositif dans lequel les mouvements du siège et de la trappe d'accès sont liés mécaniquement grâce à un seul ensemble motorisé.

Ces différents buts sont atteints par un dispositif dont les caractéristiques sont défines dans les revendications qui suivent la présente description.

L'invention sera mieux comprise à la lecture de la description suivante d'un mode de réalisation préféré de celle-ci, donnée à titre d'exemple et faite en référence aux dessins annexés, sur lesquels:
· les figures 1A, 1B et 1C sont des vues en perspective schématiques illustrant différents états du dispositif de l'invention,
· la figure 2 est une vue de côté en coupe du dispositif de l'invention,
. les figures 3A, 3B, 3C et 3D sont des vues de détail partielles en perspective du dispositif,
. la figure 4 est une vue de dessus en coupe du dispositif, et
· la figure 5 est une vue de côté illustrant le déplacement de certains organes du dispositif.

En référence aux dessins, et tout d'abord aux figures 1A, 1B, et 1 C, un dispositif de nettoyage de siège de cuvette sanitaire de la présente invention est monté dans la région postérieure d'une cuvette conventionnelle 10. Il comprend une enceinte ou carter parallépipédique, par exemple en tôle, formée d'un bac de fond 12 en creux, un caisson 14 à parois verticales et un couvercle 16. Dans la face antérieure du caisson 14 est formée une trappe 18 sensiblement rectangulaire, qui est montée pivotante à son extrémité supérieure autour d'un axe horizontal 20. Ainsi, la trappe 18 est apte à être ouverte à son extrémité inférieure pour permettre, par des moyens combinés décrits plus loin, d'amener dans le caisson, à des fins de nettoyage, un siège ou "lunette" 22 tel que conventionnellement prévu sur la cuvette 10. Plus précisément, la figure 1A illustre l'état normal du dispositif, le siège 22 reposant sur la cuvette 10 et l'enceinte étant fermée. La figure 1 B illustre une étape intermédiaire du transfert du siège 22 dans l'enceinte à des fins de nettoyage, la trappe 18 étant ouverte à cet effet. Enfin la figure 1 C illustre l'état dans lequel la trappe 18 s'est refermée de façon étanche, le nettoyage du siège à l'intérieur de l'enceinte pouvant ainsi avoir lieu.

On notera ici que, lorsque la cuvette d'aisance est du tyoe à rinçage par chasse d'eau, on pourra disposer cette chasse derrière l'enceinte, qui est avantageusement de faible profondeur.

En référence maintenant à toutes les figures, l'enceinte abrite une platine supérieure horizontale 24 dont les dimensions sont sensiblement adaptées à celles de la section horizontale de l'enceinte. La platine 24 est supportée dans l'enceinte par une cornière 26 fixée, par exemple soudée, sur la face intérieure de la paroi postérieure du caisson 14, ainsi que par les bords supérieures de deux membrures rentrantes 28 prévues à la périphérie de l'ouverture du caisson dans laquelles est prévue la trappe 18. Sur la surface supérieure dela platine 24 est fixé un moteur électrique 30 à deux sens de rotation, à des fins expliquées plus loin. Dans les régions latérales de la platine 24, symétriquement, sont montées pivotantes dans des paliers deux poulies crantées 32a, 32b dont la rotation est synchronisée par une chaîne d'accouplement 34. Des moyens de transmission (non représentés), tels que roues dentées ou analogues, sont prévus entre le moteur 30 et la poulie crantée 32a. Les deux poulies peuvent ainsi être sélectivement entraînées en rotation dans un sens ou dans l'autre, et ce en synchronisme, à des fins expliquées plus loin.

L'axe dont est solidaire chaque poulis crantée 32a, 32b se prolonge verticalement vers le bas en une tige filetée ou vis-mère, respectivement 36a et 36b. Les extrémités inférieures des deux vis-mères sont reçues pivotantes dans des paliers appropriés (non représentés). Ces paliers sont formés dans une traverse inférieure 38 qui présente la forme d'une plaque rectangulaire horizontale et qui est reliée à la platine supérieure 24 par l'intermédiaire de deux montants verticaux 40a, 40b qui s'étendent parallèlement aux vis-mères intérieurement par rapport à celles-ci. La fixation de l'ensemble dans le caisson 14 est assurée par deux tiges d'assemblage verticales 41a, 41 b (figure 3A) associées à des écrous (non représentés). Les montants présentent la forme de profilés de section transversale en "U" ouverts vers l'extérieur, à des fins de guidage comme expliqué plus loin. On peut noter ici que, lorsque l'on met en place l'ensemble décrit ci-dessus dans le caisson, on définit un compartiment central, dans lequel auront lieu le lavage et le séchage du siège, et deux compartiments latéraux qui abritent la plupart des parties mécaniques en mouvement.

Sur chacune des vis-mères 36a, 36b est monté un manchon taraudé, respectivement 42a et 42b. Entre les deux manchons taraudés s'étend horizontalement une traverse mobile 44. Celle-ci est reliée aux manchons par l'intermédiaire de liaisons rigides appropriées 46a, 46b qui contournent respectivement les montants 40a, 40b. Comme le montre en particulier la figure 4, un axe horizontal 48 est monté pivotant dans des paliers lisses 47a, 47b des deux liaisons 46a, 46b et s'étend parallèlement à la traverse mobile 44. Aux extrémités libres de l'axe 48, entre les liaisons 46a, 46b et les montants verticaux 40a, 40b, sont montés pivotants des galets, respectivement 50a et 50b. Ces galets sont reçus à l'intérieur des gorges définies par lesdits montants, pour ainsi assurer le guidage de l'ensemble mobile verticalement constitué des manchons taraudés 42a, 42b, des liaisons 46a, 46b, de la traverse 44 et de l'axe 48.

Sur l'axe 48 est monté pivotant un premier manchon lisse 52 qui est solidaire d'un organe de support 54 du siège 22 de la cuvette. A l'extrémité antérieure (à gauche sur la figure 2) de l'organe 54 est prévu un axe 56 destiné à permettre le pivotement du siège 22, à la manière d'un siège conventionnel. L'axe 48 reçoit également en pivotement deux manchons lisses 58a et 58b qui sont respectivement solidaires des premières extrémités de deux biellettes 60a, 60b. Les autres extrémités des biellettes 60a, 60b sont montées pivotantes sur la face intérieure de la trappe 18, dans la région du milieu de celle-ci en direction verticale, par l'intermédiaire de paliers appropriés 62a, 62b (voir figure 4).

On trouve en outre deux ressorts de traction hélicoïdaux 64a, 64b qui sont montés entre l'organe de support 54 du siège 22 et le milieu des biellettes 60a, 60b. On pourra également utiliser des ressorts de torsion montés entre les manchons lisses 54 et 58a, 58b, respectivement.

Des contacteurs de fin de course, respectivement indiqués en 65 et 67, sont montés sur la platine supérieure 24, dans un but qui sera décrit plus loin.

Le dispositif tel que décrit jusqu'ici possède en outre des moyens de lavage, qui comprennent un bras laveur 66 monté rotatif sensiblement au centre de la face intérieure de la trappe 18. Le bras laveur est du type dont la rotation est déclenchée par la pression d'eau, et est alimenté par une tubulure 68 d'admission d'eau de lavage qui s'étend depuis une échancrure 70 formée pour son passage dans la paroi postérieure du caisson 14, au dessous de la platine 24 en contournant les organes que porte celle-ci, et en biais vers l'axe du bras laveur 66. La tubulure 68 est prévue souple au moins dans la région de pivotement de la trappe 18, afin de ne pas entraver les mouvements de celle-ci. Le bac de fond 12 de l'enceinte du dispositif est agencé pour récupérer les eaux usées et les évacuer par une ouverture 72 raccordée à une tubulure d'évacuation appropriée (non représentée).

On trouve en outre des moyens de séchage qui comprennent, dans le présent mode de réalisation, une tubulure d'arrivée d'air chaud, indiquée en 74 sur les figures 3A, 3B et 4, qui permet d'introduire de l'air chaud de séchage dans le compartiment latéral associé (voir plus haut). L'air chaud est introduit dans le compartiment central par une pluralité de lumières en forme de fentes verticales 76a (figures 2 et 4) ménagées dans la membrure correspondante 28 du caisson 14. L'air de séchage est repris par des lumières analogues 76b formées dans la membrure opposée du caisson, pour ainsi entrer dans le second compartiment latéral, d'où il est évacué à travers une pluralité de lumières 76c ménagées dans la face p ostérieure de ce dernier.

Le dispositif comprend enfin un bloc de commande, indiqué en 78 sur les figures 1 A à 1 C. Ce bloc 78 abrite, dans le présent mode de réalisation, et d'une manière non limitative et non illustrée car conventionnelle pour l'homme de métier, un réservoir d'eau de lavage muni d'une résistance de chauffage; un réservoir d'agent de lavage et/ou aseptisant; une pompe électrique de lavage; le cas échéant, dans le cas où la solution de lavage est recyclée, une pompe de vidange; des électrovannes d'admission d'eau et de dosage d'agent de lavage; un thermostat, des contacts de niveau de liquide et autre organes auxiliaires d'automatisation. On y trouve en outre des moyens électriques de soufflage et de chauffage d'air, ainsi qu'une unité de commande électrique à temporisation destinée à commander la pompe d'eau de lavage, les moyens de soufflage et de chauffage d'air, et le moteur électrique 30 décrit plus haut. A cet égard, une gaine 80 est prévue entre le bloc de commande 78 et le dispositif monté sur la cuvette. Celle-ci abrite dans le présent exemple une canalisation d'amenée de l'eau de lavage, raccordée à la tubulure 68, une tubulure d'amenée de l'air chaud de séchage, raccordée à la tubulure 74, et les conducteurs électriques reliés au moteur 30, aux contacteurs de fin de course 65, 67 et au limiteur d'effort. Selon la configuration, la gaine 80 pourra abriter également une tubulure d'admission de l'eau froide du réseau, ainsi qu'une tubulure de retour de l'eau de lavage à des fins de recyclage. Un cycle de fonctionnement prédéterminé pourra être accompli grâce à l'unité de commande temporisée. Ce cycle pourra être déclenché par tout moyen manuel ou automatique.

Plusieurs solutions préférées peuvent cependant être envisagées à cet égard. Une partie initiale du cycle (tel que décrit plus loin) pourra être déclenchée par simple pression sur un bouton de commande prévu sur le bloc de commande 78. Alternativement, le début du cycle pourra être déclenché grâce à l'introduction par l'utilisateur d'une pièce dans un monnayeur conventionnel, une telle solution étant particulièrement adaptée aux lieux publics. Un tel monnayeur pourra bien entendu être installé en tout emplacement approprié du cabinet d'aisances.

Le cycle pourra se poursuivre, comme on le verra plus loin, en étant synchonisé avec le déclenchement manuel de la chasse d'eau de l'installation sanitaire associée. Un contacteur électrique sera prévu dans ce ces dans l'installation de chasse d'eau pour détecter une telle manoeuvre. Une autre solution consistera à déclencher la poursuite du cycle de fonctionnement de façon automatique par le départ de l'utilisateur, en utilisant par exemple une cellule photo-électrique, un contact électrique combiné au verrou de la porte du local, etc....

Le fonctionnement du dispositif de nettoyage proprement-dit est le suivant. Notons tout d'abord que, dans la position de repos du dispositif, le siège 22 est propre et sec, mais à l'intérieur du caisson. Lorsqu'un usager souhaite que le siège 22 soit amené sur la cuvette sanitaire 10, il déclenche le début du cycle de fonctionnement, par exemple en enfonçant un bouton de l'unité de commande ou en introduisant une pièce de monnaie dans un monnayeur, comme mentionné plus haut. En conséquence, l'unité de commande à temporisation provoque tout d'abord la rotation du moteur électrique 30, pour entraîner en rotation les deux-vis-mères 36a, 36b dans un sens tel que les manchons taraudés 42a, 42b descendent progressivement le long de celles-ci à partir d'une position haute, dans laquelle le siège 22 pend verticalement dans le compartiment central du caisson et la trappe 18 est fermée contre le caisson 14. Ce mouvement de descente imparti aux manchons taraudés provoque bien entendu la descente conjointe de la traverse mobile 44 et de son axe 48. Un tel mouvement a pour effet de progressivement ouvrir la trappe 18 par l'intermédiaire des deux biellettes 60a, 60b, conformément à la représentation géométrique de la figure 5. Simultanément, le siège 22 est progressivement amené vers le bas sur la cuvette 10 depuis le compartiment central, par l'intermédiaire de son support 54. La figure 5 montre clairement que les dimensions et dispositions des divers organes ont été calculées pour que les courses respectives de la trappe 18 et du siège 22 soient géométriquement compatibles. On peut noter ici que les ressorts 64a, 64b exercent pendant ce mouvement un effort de traction vers le haut sur l'organe de support 54 du siège. Le couple ainsi engendré permet d'éviter que l'extrémité libre du siège 22 (à gauche sur la figure 5) ne "bute" contre la cuvette 10 pendant sa descente.

A la fin du mouvement de descente, la trappe 18 se referme, ce qui est détecté par le contacteur 67, pour ainsi interrompre la rotation du moteur 30. Le siège 22 est repose alors sur la cuvette 10.

L'usager peut alors utiliser la cuvette d'aisances de façon conventionnelle. Après utilisation, les moyens de déclenchement de la poursuite du cycle, tels que décrits plus haut (par la chasse d'eau ou par le départ de l'usager), provoquent l'exécution des mouvements inverses de ceux décrits ci-dessus, pour ainsi amener le siège 22 en position verticale dans le compartiment central du caisson. Les contacteurs de fin de course 65 et 67 détectent alors respectivement la position d'extrémité haute de la traverse mobile 44 (et donc de son axe 48) et la fermeture correcte de la trappe 18 (à des fins de sécurité), pour ainsi interrompre le mouvement de montée et informer l'unité de commande que le lavage peut alors avoir lieu. La pompe électrique associée au réservoir d'eau de lavage est alors mise en marche par ladite unité pour alimenter le bras laveur 66. Ce dernier entre alors en rotation tout en projetant l'eau de lavage à travers une pluralité de trous appropriés, comme indiqué en 82 sur la figure 2, contre la face supérieure du siège (face de gauche sur la même figure). Les eaux usées gouttant du siège et des parois intérieures du caisson 14 sont recueillies dans le bac de fond 12 et peuvent être évacuées, par exemple dans la vidange de la cuvette elle-même, ou encore recyclées jusqu'à la fin de l'opération de lavage. Le lavage est effectué pendant un temps prédéterminé sous le contrôle de l'unité de commande, puis interrompu pour laisser la place au séchage.

A cet effet, les moyens de chauffage et de soufflage d'air chaud contenus dans le bloc de commande 78 sont mis en marche, également pendant une durée prédéterminée et selon le trajet tel que décrit plus haut, pour ainsi sécher le siège 22.

A la fin du séchage, le dispositif d'arrête et l'on retrouve la situation de départ mentionnée plus haut (siège rentré, propre et sec), et la cuvette d'aisances est prête pour une nouvelle utilisation.

Bien entendu, la présente invention n'est nullement limitée au mode de réalisation décrit, mais inclut toute variante ou modification que pourra y apporter l'homme de l'art. En particulier, on prévoira dans le dispositif toute étanchéité appropriée, notamment entre la trappe 18 et les bords adjacents du caisson 14, et entre la trappe 18 et le bac de fond 12.

De plus, à des fins de sécurité, on pourra équiper le moteur électrique 30 de tout dispositif limiteur d'effort, par exemple du type à montage élastique du moteur sur son embase, en association avec un contact électrique, qui s'ouvrira en cas de réaction excessive. Un tel limiteur assurera une protection mécanique du dispositif, ainsi que la protection des usagers malveillants qui tenteraient d'entraver d'une quelconque manière les divers mouvements des parties mobiles.

On pourra en outre concevoir que toutes les commandes et détections électriques du dispositif soient effectuées sous basse tension, à des fins de sécurité lorsque les règlements l'exigent.

Enfin le cycle de fonctionnement du dispositif n'est pas non plus limité à la description qui précède. Il pourra notamment être exécuté en une seule fois à partir d'une position dans laquelle le siège repose sur la cuvette et doit être nettoyé.

Par ailleurs on constate que le dispositif selon le mode de réalisation décrit est aisément démontable, à des fins d'entretien ou autres. En effet tout l'en- sembe mécanique contenu dans l'enceinte, y compris la trappe 18 et le siège 22, n'est relié à celui-ci par les tiges d'assemblage 41a, 41b décrites plus haut, et le démontage de celles-ci, après le désaccouplement des tubulures et câbles électriques provenant du bloc de commande, permet d'extraire en bloc vers le haut ledit ensemble mécanique.

## Revendications

1. Dispositif de nettoyage pour le siège d'une cuvette de cabinet d'aisances, du type comprenant: une enceinte (12, 14, 16) s'étendant verticalement dans la région postérieure de la cuvette (10) et dont la face antérieure est au moins partiellement définie par une trappe d'accès (18); des moyens de transport pour amener le siège (22) d'une position d'utilisation, dans laquelle il s'étend horizontalement sur la cuvette (10) vers une position de nettoyage, dans laquelle il s'étend verticalement dans l'enceinte; lesdits moyens de transport comprenant un ensemble motorisé (44, 48) à déplacement vertical relié par des organes de liaison (54) à une région postérieure du siège; et des moyens de lavage (66) prévus dans l'enceinte et agencés pour projeter sur le siège (22) de l'eau de lavage; le dispositif étant caractérisé en ce que:
- il comprend un siège ne pouvant occuper que deux positions à savoir: une position d'utilisation horizontale sur la cuvette et une position de nettoyage dans laquelle le siège est à la fois lavé et séché à la verticale à l'intérieur de l'enceinte;
- ledit ensemble motorisé (44, 48) associe mécaniquement, dans son déplacement vertical, les mouvements du siège (22) et de la trappe d'accès (18), cet ensemble étant entrainé par un moteur électrique unique (30) lui imprimant un mouvement de translation verticale bidirectionnelle; et en ce qu'il comporte en outre:
- des moyens de séchage agencés pour faire circuler de l'air dans l'enceinte; et:
- des moyens de commande temporisés (78) de: l'ensemble motorisé, des moyens de lavage et des moyens de séchage.

2. Dispositif selon la revendication 1, caractérisé en ce que la trappe d'accès est monté pivotante à sa partie supérieure autour d'un axe horizontal (20), et en ce que les organes de liaison avec l'ensemble motorisé comprennent deux biellettes (60a, 60b) dont les deux extrémités sont respectivement montées pivotantes sur l'ensemble motorisé (48) et sur la trappe (18) à distance de son axe.

3. Dispositif selon la revendication 2, caractérisé en ce que le siège (22) est relié à l'ensemble motorisé (44, 48) par l'intermédiaire d'un organe de support (54), au moins un ressort de traction (64a, 64b) étant par ailleurs prévu entre ledit organe de support (54) et au moins l'une desditesbiellettes (60a, 60b).

4. Dispositif selon l'une quelconque des revendications 1 à 3, caractérisé en c que l'ensemble motorisé comprend un axe horizontal (48) aux deux extrémités duquel sont prévus des manchons taraudés (42à, 42b) agencés pour circuler sur deux vis-mères (36a, 36b) verticales, qui sont entrainées en synchronisme par un moteur électrique (30).

5. Dispositif selon l'une quelconque des revendications 1 à 4, caractérisé en ce que l'ensemble motorisé est monté mobile verticalement sur une ossature (24, 38, 40a, 40b) indépendante de l'enceinte (12, 14, 16) et apte à être extraite de celle-ci, à des fins d'entretien ou autres.

6. Dispositif selon l'une quelconque des revendications 1 à 5, caractérisé en ce que les moyens de lavage comprennent un bras laveur rotatif (66) monté sur la face intérieure de la trappe (18).

7. Dispositif selon l'une quelconque des revendications 1 à 6, caractérisé en ce qu'il comprend en outre des moyens de contrôle (67) de la fermeture de la trappe (18) et des moyens limiteurs d'effort dans l'ensemble motorisé.

8. Dispositif selon l'une quelconque des revendications 1 à 7, caractérisé en ce qu'il comprend en outre un bloc de commande (78) abritant les moyens de commande électrique temporisés, un réservoir d'eau de lavage, une pompe d'eau de lavage et des moyens de soufflage et de chauffage d'air, un raccordement (80) à canalisations et à conducteurs électriques étant prévu entre ledit bloc et l'enceinte.

9. Dispositif selon l'une quelconque des revendications 1 à 8, caractérisé en ce qu'une séquence d'opérations de commande initiale de la part des moyens de commande temporisée est déclenchée par un monnayeur.

## Patentansprüche

1. Vorrichtung zur Reinigung des Sitzes einer Toilettenschüssel von der Art, die ein Behältnis (12, 14 und 16), das sich vertikal im hinteren Bereich der Schüssel (10) erstreckt und dessen nach vorne gewandte Oberfläche mindestens teilweise durch eine Zugangsklappe (18) gebildet wird, Transporteinrichtungen, die dazu dienen, den Sitz (22) in eine Gebrauchsstellung zu verbringen, in der er sich waagerecht auf der Schüssel (10) in Richtung auf eine Reinigungsstellung erstreckt, in der der Sitz vertikal im Behältnis angeordnet ist, umfaßt, wobei die Transporteinrichtungen ein Motorenaggregat (44 und 48) zur vertikalen Verschiebung, die durch Verbindungseinrichtungen (54) mit einem hinteren Bereich des Sitzes verbunden sind, und im Behältnis vorgesehene, zwecks Bespritzen des Sitzes (22) mit Waschwasser betätigbare Wascheinrichtungen (66) umfassen, wobei die Vorrichtung dadurch gekennzeichnet ist, daß:
- sie einen Sitz umfaßt, der nur zwei Stellungen einnehmen kann, und zwar eine waagerechte Gebrauchsstellung auf der Schüssel sowie eine Reinigungsstellung, in der der Sitz in vertikaler Stellung innerhalb des Behältnisses gleichzeitig gewaschen und getrocknet wird,
- während seiner vertikalen Verschiebung das genannte Motorenaggregat (44 und 48) die Bewegungen des Sitzes und des Zugangsklappe (18) mechanisch verbindet, wobei dieses Aggregat durch einen Elektromotor (30) angetrieben wird, der es eine bidirektionelle vertikale Verschiebung ausführen läßt, wobei die Vorrichtung außerdem umfaßt:
- Einrichtungen zur Trocknung, die eine Umwälzung der Luft innerhalb des Behältnisses verursachen, sowie
- Zeitsteuerungseinrichtungen (78) für das Motorenaggregat, die Wascheinrichtungen und die Trocknungseinrichtungen, umfassen.

2. Vorrichtung nach Anspruch 1, dadurch gekennzeichnet, daß im ihrem oberen Bereich die Zugangsklappe um eine waagerechte Achse (20) schwenkbar angeordnet ist und daß die dem Motorenaggregat zugeordneten Verbindungseinrichtungen zwei Lenker (60a und 60b) umfassen, deren zwei Enden jeweils am Motorenaggregat (48) bzw. an der Klappe (18) mit Abstand zu deren Achse schwenkbar angeordnet sind.

3. Vorrichtung nach Anspruch 2, dadurch gekennzeichnet, daß der Sitz (22) mittels eines Abstützorgans (54) mit dem Motorenaggregat (44 und 48) verbunden ist, wobei mindestens eine Zugfeder (64a und 64b) weiterhin zwischen dem Abstützorgan (54) und mindestens einem der Lenker (60a und 60b) vorgesehen ist.

4. Vorrichtung nach einem der vorhergehenden Ansprüche 1 bis 3, dadurch gekennzeichnet, daß das Motorenaggregat eine waagerechte Achse (48) umfaßt, deren zwei Enden mit Gewindehülse (42a und 42b) versehen sind, die so angeordnet sind, daß sie auf zwei senkrechten Leitspindeln bewegt werden, die synchron durch einen Elektromotor (30) angetrieben werden.

5. Vorrichtung nach einem der vorhergehenden Ansprüche 1 bis 4, dadurch gekennzeichnet, daß das Motorenaggregat an einem vom Behältnis (12, 14 und 16) unabhängigen Gerüst (24, 38, 40a und 40b) vertikal beweglich angeordnet ist und aus diesem zwecks Wartung od. dergl. entfernbar ist.

6. Vorrichtung nach einem der Ansprüche 1 bis 5, dadurch gekennzeichnet, daß sie weiterhin Wascheinrichtungen umfaßt, deren drehbarer Wascharm (66) an der inneren Oberfläche der Klappe (18) angeordnet ist.

7. Vorrichtung nach einem der Ansprüche 1 bis 6, dadurch gekennzeichnet, daß sie weiterhin Steuerungseinrichtungen (67) zum Schließen der Klappe (18) und Momentbegrenzungseinrichtungen im Motorenaggregat umfaßt.

8. Vorrichtung nach einem der Ansprüche 1 bis 7, dadurch gekennzeichnet, daß sie weiterhin einen Steuerblock (78) umfaßt, in dem elektrische Zeitsteuerungseinrichtungen, einen Waschwassertank, eine Waschwasserpumpe und Einrichtungen zum Blasen und zur Erwärmung der Luft angeordnet sind, wobei ein Verbindungsstück (80) für Rohre und Elektrische Leiter zwischen dem Block und dem Behältnis angeordnet ist.

9. Vorrichtung nach einem der Ansprüche 1 bis 8, dadurch gekennzeichnet, daß eine Reihenfolge von Arbeitsschritten für die Erststeuerung der Zeitsteuerungseinrichtungen durch einen Münzautomaten ausgelöst wird.

## Claims

1. Cleaning device for the seat of a toilet bowl of type comprising: a chamber (12, 14, 16) extending vertically in the back region of the toilet bowl (10) of which the inside face is at least partially defined by a trap door (18); transport means for bringing the seat (22) from a use position, in which it extends horizontally over the bowl (10) to a cleaning position, in which it extends vertically within the chamber, the said transport means including a motorized unit (44, 48) having vertical movement and connected by connection means (54) to a back region of the seat; and cleaning means (66) provided in said chamber and fitted for spraying cleaning water on the seat

(22); the device being characterized in that:
- it comprises a seat occupying only two positions: a horizontal use position on the bowl and a cleaning position where the seat is at the same time washed and dryed vertically inside the chamber;
- the said motorized unit (44, 48) mechanically connect, in its vertical displacement, the movements of the seat (22) and of the trap door (18), this unit being involved by a sole electric motor (30) giving to the unit a bidirectional vertical translation movement; and in that it contains:
- drying means fitted for circulating air in said. chamber; and:
- time-delay means (78) for controlling: the motorized unit, cleaning means and drying means.

2. Device according the claim 1, wherein the trap door is mounted on its upper part rotating around a horizontal shaft (20) and wherein the connection means with the motorized unit include two link rods (60a, 60b) whose the two ends are respectively mounted pivoting on the motorized unit (48) and on the trap door (18) at a distance of its shaft.

3. Device according the claim 2, wherein the seat (22) is connected to the motorized unit (44, 48) through a support element (54), at least a draw spring (64a, 64b) being provided between the said support element (54) and at least one of the said link rods (60a, 60b).

4. Device according anyone of the claims 1 to 3, wherein the motorized unit comprise a horizontal shaft (48) fitted on it two ends with tapped sleeves (42a, 42b) which circulate on two vertical lead screws (36a, 36b) which are rotated in synchronism by an electric motor (30).

5. Device according anyone of the claims 1 to 4, wherein the motorized unit is mounted to be vertically mobile on a frame (24, 38, 40a, 40b) independant of the chamber and to be removed with said frame from said chamber for purposes of maintenance or others.

6. Device according anyone of the claims 1 to 5 wherein the cleaning means comprise a rotating cleaning arm (66) mounted on the inside face of the trap door (18).

7. Device according anyone of the claims 1 to 6, wherein it further comprises control means (67) for the closing of the trap door (18) and force limiting means in the motorized unit.

8. Device according anyone of the claims 1 to 7 wherein it further comprises a control unit (78) protecting the time-delay electric control means, a cleaning water tank, a cleaning water pump and air blowing and heating means, a connection (80) having piping and electric wires being provided between said unit and the chamber.

9. Device according anyone of the claims 1 to 8, wherein a sequence of initial control operations on the part of the time-delay control means its triggered by a coin box.
